# EUROPÄISCHE PATENTSCHRIFT

(11) **EP 1 173 649 B1**
(45) Veröffentlichungstag und Bekanntmachung des Hinweises auf die Patenterteilung: **18.08.2004**
(21) Anmeldenummer: 00920625.1
(22) Anmeldetag: 30.03.2000
(51) Int. Cl.: E05D 11/00, E05D 7/00

(54) **BAND FÜR TÜREN, FENSTER UND DERGLEICHEN**
STRIP FOR DOORS, WINDOWS AND THE LIKE
PAUMELLE POUR PORTES, FENETRES ET ANALOGUES

(30) Priorität: 29.04.1999 DE 29907488 U
(43) Veröffentlichungstag der Anmeldung: 23.01.2002
(73) Patentinhaber: Dr. Hahn GmbH & Co. KG, D-41189 Mönchengladbach (DE)
(72) Erfinder: BÖGEL-PÖTTER, Jürgen, D-41844 Wegberg (DE); HELLER, Mladen, D-41238 Mönchengladbach (DE); HERGLOTZ, Tibor, D-52372 Kreuzau (DE)
(74) Vertreter: Kluin, Jörg-Eden, Dr. Dipl.-Phys.
(86) Internationale Anmeldenummer: PCT/EP2000/002797
(87) Internationale Veröffentlichungsnummer: WO 2000/066863

(56) Entgegenhaltungen:
- EP-A- 0 822 308
- DE-C- 4 022 532
- FR-A- 2 742 472

## Beschreibung

Die Erfindung bezieht sich auf ein Band der dem Oberbegriff des Anspruchs 1 entsprechenden Art.

Derartige Bänder dienen zur verschwenkbaren Befestigung eines eine Öffnung wahlweise verschließenden Flügels an dem die Öffnung begrenzenden Bauteil, üblicherweise einem Rahmen. Sie umfassen mindestens einen mit dem feststehenden Bauteil verbindbaren Rahmenbandteil, einen mit dem Flügel verbindbaren Flügelbandteil und einen die beiden Bandteile zumindest teilweise durchsetzenden Bandbolzen, dessen Längsachse die Schwenkachse des Bandes festlegt.

Zur Justierung des Flügels in der Öffnung ist es erforderlich, die Lage der Befestigungsstellen auf den Vorderflächen des feststehenden Bauteils bzw. des Flügels in Längsrichtung sowie senkrecht zur Längsrichtung des Bandbolzens verlagern und festlegen zu können.

Im einfachsten Falle geschieht dies dadurch, daß die Befestigung der Bandteile an dem feststehenden Bauteil bzw. an dem Flügel in einer Weise erfolgt, die eine Relatiwerschiebung nach Lösen der Befestigungsschrauben erlaubt.

Sind die Befestigungsschrauben bei geschlossenem Flügel zugänglich, so kann die Justierung zwar auf einfache Weise erfolgen, indem ein Festziehen der Befestigungsschrauben bei erst geschlossenem Flügel erfolgt, nachteilig ist jedoch, daß bei dieser Art der Anordnung der Befestigungsschrauben kein Schutz gegen die Demontage des geschlossenen Flügels durch nichtautorisierte Personen besteht.

Es daher ebenfalls bekannt, die Befestigungsschrauben so anzuordnen, daß sie lediglich bei geöffnetem Flügel zugänglich sind. Hierdurch wird jedoch die Justierung erheblich erschwert, da der Flügel nicht erst geschlossen und dann in seiner justierten Position festgelegt werden kann, sondern versucht werden muß, den Flügel im geöffneten Zustand in der justierten Position zu fixieren.

Um diese Nachteile zu vermeiden, ist es beispielsweise aus der DE 40 22 532 C1 bekannt, in einem der Bandteile eine Geradführung vorzusehen, an der der Bandbolzen senkrecht zu seiner Achse verlagerbar und festlegbar ist. Dieser Bandteil ist mit anderen Worten in einer Richtung senkrecht zur Längsrichtung des Bandbolzens relativ zu dem anderen Bandteil verschiebbar, so daß eine Justierung des Flügels in der Öffnung ohne Lösen der Befestigungsschrauben vorgenommen werden kann.

Zwar können mit dieser Art der Justierung die mit dem Lösen der Befestigungsschrauben verbunden Probleme vermieden werden, nachteilig ist jedoch, daß die Justierung mit einem Versatz der Bandteile relativ zueinander einhergeht, was deren äußeres Erscheinungsbild erheblich stören kann.

Aus der EP 0 822 308 A1 ist ein gattungsgemäßes Band bekannt, dessen erster Bandteil ein Scharnierteil umfaßt, dessen Außenquerschnitt kleiner als derjenige des Scharnierteils zweiten Bandteils ist. Der Scharnierteil größeren Außenquerschnitts ist von einer Abdeckung umgeben, die sich über einen Teil der Länge des zweiten Scharnierteils erstreckt. Sie steht in zur Scharnierachse senkrechter Richtung über den zweiten Scharnierteil über, so daß ein Freiraum geschaffen ist, der eine Justierung der Scharnierteile zueinander ermöglicht. Ein Versatz des ersten Bandteils zu der Abdeckkappe besteht unabhängig von der relativen Lage der Scharnierteile zueinander.

Der Erfindung liegt daher die Aufgabe zugrunde, ein Band für Türen, Fenster oder dergleichen zu schaffen, bei welchem eine Justierbarkeit ohne die oben erläuterten Nachteile gewährleistet ist.

Bei dem erfindungsgemäßen Band ist der Scharnierteil des mindestens eines der beiden Bandteile im Querschnitt kleiner ausgebildet als der Scharnierteil des anderen Bandteils. Der den kleineren Querschnitt aufweisende Bandteil ist mit einer Abdeckhülse versehen, die bezüglich des anderen Bandteils festlegbar ist. Die Hülse und der eine Bandteil sind so bemessen, daß zwischen der Innenwandung der Hülse und der Außenfläche des Scharnierteils des einen Bandteils ein Spalt verbleibt, dessen Breite mindestens so groß wie der Verstellweg des Bandbolzens ist.

Da somit eine Verlagerung des einen Bandteils relativ zum Bandbolzen möglich ist, ohne daß sich die durch die Abdeckhülse vorgegebene Außenkontur des Bandes ändert, bleibt der Justiervorgang ohne Auswirkung auf das optische Erscheinungsbild des Bandes.

Die Verlagerung des Bandbolzens in dem Bandteil quer zu seiner Längsrichtung kann auf bekannte Weise erfolgen, beispielsweise durch eine senkrecht zur Längsachse des Bandbolzens verlaufende Stellspindel, die eine den Bandbolzen in einer länglichen Längsausnehmung des Bandteils aufnehmende Führungsbuchse betätigt, oder durch eine parallel zur Längsachse des Bandbolzens verlaufende Stellspindel, die einen Kulissenstein betätigt, welcher mit einer schraubenlinienförmigen Nut der Führungsbuchse in Eingriff steht. Die Abdeckhülse weist vorzugsweise, wenn die Stellspindel senkrecht zur Längsachse des Bandbolzens verläuft, mindestens eine Aussparung auf, durch die die Stellspindeln zwecks Betätigung zugänglich sind.

Die Befestigung der Abdeckhülse erfolgt an dem anderen Bandteil mittels an dessen dem einen Bandteil zugewandter Stirnseite vorgesehenen Befestigungsmitteln.

Vorzugsweise sind die Befestigungsmittel und die Abdeckhülse derart ausgestaltet, daß sie zur Festlegung der Abdeckhülse eine Rastverbindung bilden. Das Befestigungsmittel kann hierzu ein den Bandbolzen radial umgebendes Befestigungsbauteil aufweisen, welches auf seiner Mantelfläche mindestens eine Vertiefung umfaßt, in die mindestens ein an der Innenfläche der Hülse vorgesehener Rastvorsprung in Eingriff bringbar ist.

Die Abdeckhülse trägt an ihrem freien, stirnseitigen Ende vorzugsweise eine die Stirnseite zumindest im wesentlichen verschließende Abdeckkappe. Durch diese Maßnahme erhält die Abdeckkappe einerseits ein homogenes, kaum noch von einem Bandteil zu unterscheidendes Äußeres, andererseits werden die Mittels zur Querverstellung des Bandbolzens in dem Bandteil zuverlässig vor dem Eindringen von Verunreinigungen geschützt.

Wenn die Abdeckkappe auf ihrer Mantelfläche mindestens eine Vertiefung aufweist, in die mindestens ein an der Innenfläche der Abdeckhülse vorgesehener Rastvorsprung wahlweise in Eingriff bringbar ist, kann letztere in dem Sinne symmetrisch ausgebildet sein, daß ein Aufsetzen der Abdeckhülse mit dem einen oder dem anderen Ende zu den Befestigungmitteln hin möglich ist.

Weist das Band zusätzlich eine Einrichtung zur Verstellung der Höhenlage des mindestens einen Flügelbandteils über den mindestens eine Rahmenbandteil in Richtung der Längsachse des Bandbolzens um einen im folgenden "vertikal" genannten Verstellweg auf, so sind die Abdeckhülse und die Abdeckkappe vorzugsweise derart ausgestaltet, daß zwischen der dem Bandbolzen zugewandten Seite der Abdeckkappe und dem Bandteil ein Abstand besteht, der zumindestens der Länge des vertikalen Verstellweges entspricht.

Durch diese Maßnahme wird bewirkt, daß auch eine Verlagerung der Bandteile relativ zueinander in Längsrichtung des Bandbolzens ermöglicht wird, ohne daß es hierbei zu einer Ausbildung solcher von außen sichtbarer Spalten bzw. einer Änderung von sichtbaren Spaltmaßen kommt.

Bei den bislang beschriebenen Ausführungsbeispielen werden lediglich die einen Bandteile von Abdeckhülsen überdeckt, so daß der Scharnierteil des anderen Bandteils sichtbar ist. Es ist jedoch ebenfalls möglich, auch diesen Scharnierteil mit einer Abdeckhülse zu versehen, deren Außenkontur dann vorzugsweise der Außenkontur der Abdeckhülsen der Scharnierteile des einen Bandbolzens angepaßt ist. Es versteht sich, daß diese Abdeckhülsen mit den Scharnierteilen keinen zumindest dem Verstellweg entsprechenden Spalt aufweisen müssen. Die Festlegung kann in gleicher Weise wie diejenige der anderen Abdeckhülsen erfolgen.

Eine weitere Befestigungsmöglichkeit besteht darin, die Innenkontur der relativ dünnwandigen Abdeckhülse kleiner auszubilden als die Außenkontur des Scharnierteils, so daß die Hülse durch Aufweiten im elastischen Bereich des Grundmaterials aufgeschoben oder -geklemmt werden kann.

Diese Ausführungsform des erfindungsgemäßen Bandes hat den Vorteil, daß es hinsichtlich seiner Außenkontur und/oder Farbgebung durch Austauschen der Hülsen den jeweiligen Anforderungen und Bedürfnissen angepaßt werden kann. Es werden somit nicht mehr verschiedene Bandteile, die sich in ihrer Form- und Farbgebung voneinander unterscheiden, benötigt, sondern die Bereitstellung eines technisch funktionell gestalteten Bandes und verschieden geformter und verschiedenfarbiger Abdeckhülsen ermöglicht eine optische Anpassung des Bandes. Produktions- und Lagerhaltungskosten können hierdurch reduziert werden.

In der Zeichnung sind Ausführungsbeispiele erfindungsgemäßer Bänder dargestellt. Es zeigen:
Fig. 1 - ausschnittsweise - ein zweiteiliges Band in montiertem Zustand in einer Aufsicht auf den Flügel;
Fig. 2 dasselbe Band ebenfalls in montiertem Zustand in einer Ansicht parallel zur Flügelebene (Ansicht A in Fig. 1);
Fig. 3 eine Ansicht desselben Bandes wiederum im montierten Zustand in einer Ansicht von oben (Ansicht B in Fig. 1);
Fig. 4 einen Längsschnitt durch ein Ausführungsbeispiel eines Bandes gemäß Fig. 1 bis 3;
Fig. 5 ein dreiteiliges Band im montierten Zustand in einer perspektivischen Darstellung;
Fig. 6 einen Längsschnitt durch dasselbe Band in einer zum Flügel parallelen Schnittebene;
Fig. 7 einen zu Fig. 6 senkrechten Längsschnitt durch dasselbe Band;
Fig. 8 einen Querschnitt durch einen Bandteil im montierten Zustand, der Mittel zur Verstellung des Bandbolzens in Querrichtung einer ersten Ausführungsform umfaßt;
Fig. 9 einen Querschnitt durch einen anderen Bandteil in einer Fig. 8 entsprechenden Darstellung, der Mittel zur Querverstellung des Bandbolzens einer anderen Ausführungsform umfaßt (Schnitt IX-IX in Fig. 1) sowie
Fig. 10 eine Abdeckhülse und eine Abdeckkappe in Einzeldarstellungen.

Das in den Fig. 1 bis 4 als Ganzes mit 100 bezeichnete Ausführungsbeispiel eines Bandes umfaßt ein an der einem Flügel 2 zugewandten Seite eines feststehenden Rahmens 1 angebrachtes Rahmenbandteil 10 und ein an der dem Rahmen 1 zugewandten Seite des Flügels befestigtes Flügelbandteil 20. Die Bandteile 10,20 sind um eine durch einen Bandbolzen 8 (Fig. 4) gebildete Scharnierachse 9 gegeneinander verschwenkbar.

Der Befestigung sowohl des Rahmenbandteils 10 als auch des Flügelbandteils 20 dienen jeweils in der Zeichnung nicht dargestellte Schrauben und Fixierstifte. Der Rahmen 1 und der Flügel 2 stoßen nicht unmittelbar aneinander, sondern bilden einen Falz mit einer Schattennut 7 auf der Sichtseite (Fig. 3).

Der Flügelbandteil 20 ist mit Mitteln zur Verlagerung und Fixierung des Bandbolzens in einer zu seiner Längsachse 9 querverlaufenden Richtung ausgestattet, die in dem in Fig. 4 dargestellten Ausführungsbeispiel eine den Bandbolzen 8 radial umgebende Lagerbuchse 11 umfassen. Diese weist auf ihrer äußeren Mantelfläche eine Längsverzahnung 12 auf, die mit einer Gegenverzahnung in Eingriff steht, die wiederum in einer in Querrichtung zur Längsachse 9 den Außenumfang der Lagerbuchse 11 übersteigenden Innendurchmesser aufweist. Zur Verstellung des Bandbolzens 8 relativ zum Flügelbandteil 20 ist eine Stellspindel 14 vorgesehen, die in eine in Verstellrichtung verlaufende, in den Bandbolzen eingearbeitete Gewindebohrung 15 eingreift und in dem Flügelbandteil in Verstellrichtung fixiert drehbar gelagert ist.

Der Scharnierteil 13 des Flügelbandteils 20 weist einen Außendurchmesser 16 auf, der kleiner ist als der Außendurchmesser 17 des Scharnierteils 18 des Rahmenbandteils 10. Der Scharnierteil 13 des Flügelbandteils 20 ist von einer als Ganzes mit 40 bezeichneten Abdeckhülse umgeben, deren äußere Umfangsfläche 41 mit derjenigen des in Fig. 4 ebenfalls mit einer Abdeckhülse 50 versehenen Scharnierteils 18 des Rahmenbandteils 10 fluchtet.

Die Abdeckhülse 40 und der Außendurchmesser 16 des Scharnierteils 13 sind so bemessen, daß zwischen der inneren Mantelfläche 42 der Abdeckhülse 40 und dem Außendurchmesser 16 des Scharnierteils 13 ein Spalt 43 besteht, dessen Breite zumindest dem Verstellweg in der durch den Pfeil P angedeuteten Querrichtung entspricht. In Fig. 4 befindet sich der Bandbolzen 8 in seiner Mittelstellung, so daß der Spalt 43 auf beiden Seiten des Scharnierteils 13 dieselbe Größe aufweist. Es versteht sich, daß sich die Verhältnisse ändern, wenn eine Verlagerung des Bandbolzens in Querrichtung P erfolgt ist.

Das in Fig. 4 oben dargestellte, stirnseitige Ende der Abdeckhülse 40 ist durch eine Abdeckkappe 44 verschlossen. Die Abdeckhülse 40 weist weiterhin eine seitliche Aussparung 46 auf, durch die die Stellspindel 14 zugänglich ist.

Der Scharnierteil 18 des Rahmenbandteils 10 umfaßt eine zentrale Längsausnehmung 21, die der in Längsrichtung 9 verschieblichen Aufnahme einer Lagerbuchse 19 für den Bandbolzen 8 dient. An ihrem in Fig. 4 unten dargestellten Ende geht die zentrale Längsausnehmung 21 in eine einen größeren Innendurchmesser aufweisende Gewindebohrung 22 über, in die eine vom unteren Ende der Gewindebohrung 22 her betätigbare Spindel 23 eingreift, auf der sich die Lagerbuchse 19 abstützt. Eine Verstellung des Bandes 100 in Längsrichtung 9 kann dadurch erfolgen, daß die Spindel 23 weiter in die Gewindebohrung 22 hinein- oder aus dieser hinausgeschraubt wird, da hierdurch die relative Lage zwischen der Lagerbuchse 19 und dem Scharnierteil 18 und somit auch zwischen dem Bandbolzen und dem Scharnierteil 18 des Rahmenbandteils 10 geändert wird.

Zur Befestigung der Abdeckhaube 40 weist diese an ihrem dem Rahmenbandteil 10 zugewandten stirnseitigen Ende eine Mehrzahl von über ihren Innenumfang überstehende Rastnasen 25 auf (vergl. Fig. 10), die in eine am gemäß Fig. 4 oberen stirnseitigen Ende der Lagerbuchse 19 vorgesehene Rundumnut 24 eingreifen. Ein Abnehmen oder Aufsetzen der Abdeckhülse 40 kann durch elastische Verformung der Rastnasen 25 erfolgen.

Wie ferner aus Fig. 10 erkennbar wird, weist die Abdeckhülse 40 an ihrem gemäß Fig. 10 oberen Ende ebenfalls Rastnasen 25' auf, deren Abmessungen und Anordnungen derjenigen der Rastnasen 25 entsprechen. Dementsprechend weist die Abdeckkappe 44 einen in das Innere der Abdeckhülse 40 hineinverlagerbaren Fortsatz 45 auf, der eine in ihren Abmessungen der Rundumnut 24 entsprechende Rundumnut 46 umfaßt.

Das in den Fig. 5 bis 7 dargestellte und als Ganzes mit 200 bezeichnete Band entspricht in seiner Funktion im wesentlichen demjenigen in Fig. 1 bis 4 dargestellten, in ihrer Funktion entsprechende Bauteile sind mit denselben Bezugszeichen, jedoch um einen ergänzt, versehen. Sofern sie im Folgenden keine besondere Erwähnung finden, sei zur Vermeidung von Wiederholungen auf die Ausführungen zu den entsprechenden Bauteilen verwiesen. Der Rahmenbandteil 10' umfaßt jedoch einen oberen Scharnierteil 26 und einen unteren Scharnierteil 27, zwischen denen der Scharnierteil 28 des Flügelbandteils 20' angeordnet ist. Letzterer ist mit Mitteln 30' zur Verstellung des Bandbolzens 8' quer zu seiner Längsrichtung 9' versehen, die in einer anhand von Fig. 4 erläuterten oder in einer anderen Weise technisch realisiert sein können. Beispielhaft sei an dieser Stelle auf Fig. 8 verwiesen, bei der die Mittel 30' eine sich parallel zur Längsachse 9' erstreckende Stellspindel 31 umfassen, die in Richtung 9' einen Kulissenstein 32 verlagert, der in eine in der Zeichnung nicht dargestellte, in der äußeren Umfangsfläche einer den Bandbolzen umgebenden Lagerbuchse 33 vorgesehene schraubenfömige Nut eingreift und die Lagerbuchse 33 um eine von einem in das Innere des Scharnierteils 28 eingreifenden Fortsatz 34 gebildete Schwenkachse unter seitlicher Verlagerung verschwenkt.

Wie insbesondere den Fig. 6 und 7 entnehmbar ist, weist auch das Band 200 eine Spindel 23' auf, mit deren Hilfe der Bandbolzen 8' in einer Weise, die derjenigen des anhand von Fig. 1 bis 4 dargestellten Ausführungsbeispiels entspricht, erfolgt.

Die Scharnierteile 26,27 der Rahmenbandteile 10' sind in ihren Durchmessern 35,36 kleiner gehalten als das Flügelbandteil 20', so daß wiederum Abdeckhülsen 40' samt Abdeckkappen 44' vorhanden sind, deren Ausgestaltungen und Funktion denjenigen anhand von Fig. 10 erläuterten entsprechen.

Im Unterschied zu dem in Fig. 1 bis 4 dargestellten Band 100 ist die Einrichtung 30' zur Verstellung des Bandbolzens 8' in Querrichtung nicht in dem Bandteil, der den kleineren Außenquerschnitt aufweist und mit der Abdeckhülse 40 ausgestattet ist, vorgesehen, sondern in dem dazwischenliegenden Flügelbandteil größeren Querschnitts. Daher erfolgt die Festlegung der Abdeckhülse nicht direkt an der Lagerhülse 19', sondern an einem Befestigungsring 35. Dieser weist einen radialen Fortsatz 36 auf, der in die zentrale Längsausnehmung des Flügelbandteils 20' eingreift. Auf seinen den Rahmenbandteilen 10' zugewandten Seiten schließt sich ein radialer Fortsatz 36 an, dessen Außendurchmesser nahezu dem Außendurchmesser des Scharnierteils 28 des Flügelbandteils 20' entspricht und der die Rundumnut 24' zur Festlegung der Abdeckhülse 40' trägt. Der Befestigungsring 35 weist eine zentrale Ausnehmung 37 zum Durchtritt des Bandbolzens 8' auf, die in Richtung des Verstellweges P erweitert ist, um so die Querverlagerung des Bandbolzens 8' zu ermöglichen.

## Patentansprüche

1. Band für Türen, Fenster oder dergleichen,
mit einem an dem feststehenden Rahmen (1) der Tür, des Fensters oder dergleichen zu befestigenden Rahmenbandteil (10, 10'),
mit mindestens einem an dem Flügel (2) der Tür, des Fensters oder dergleichen zu befestigenden Flügelbandteil (20, 20'),
mit mindestens einem vertikalen, die übereinander angeordneten Scharnierteile (13, 18, 26, 27, 28) der Bandteile (10, 10', 20, 20') durchgreifenden Bandbolzen (8, 8') zur schamierartigen schwenkbaren Verbindung der Bandteile (10, 10', 20, 20')
und mit in zumindest einem der Bandteile vorgesehenen Mitteln (30, 30'), durch die der Bandbolzen (8, 8') quer zu seiner Längsachse (9, 9') um einen Verstellweg verlagerbar und festlegbar ist,
wobei der Scharnierteil entweder des Rahmenbandteils (10, 10') oder des Flügelbandteils (20, 20') eine Querschnittsfläche aufweist, die kleiner als die Querschnittsfläche des jeweils anderen Bandteils ist, derart, daß der Außenumfang des Querschnitts des einen Bandteils zumindest in Verstellrichtung kleiner als der Umfang des Querschnitts des anderen Bandteils ist,
**dadurch gekennzeichnet,**
**daß** mindestens eine, den Scharnierteil des mindestens einen Bandteils zumindest teilweise umschließende, sich über die Länge des eine kleinere Querschnittsfläche aufweisenden Scharnierteils erstreckende Abdeckhülse (40) vorgesehen ist, wobei die innere Querschnittsfläche der Abdeckhülse (40) derart bemessen ist, daß zwischen ihrer inneren Mantelfläche (42) und der äußeren Umfangsfläche (41) des umgebenen Scharnierteils ein Spalt (43) verbleibt, dessen Breit mindestens so groß wie der Verstellweg ist,
und **daß** an dem anderen Bandteil an der dem einen Bandteil zugewandten Stirnseite Befestigungsmittel zur Festlegung der Abdeckhülse (40) vorgesehen sind.

2. Band nach Anspruch 1,
**dadurch gekennzeichnet,**
**daß** die Abdeckhülse (40) eine Aussparung (46) aufweist, durch die Mittel zur Verstellung des Bandbolzens zwecks Betätigung zugänglich sind.

3. Band nach Anspruch 1 oder 2,
**dadurch gekennzeichnet,**
**daß** die Befestigungsmittel und die Abdeckhülse (40) derart ausgebildet sind, daß sie eine wahlweise in Eingriff bringbare Rastverbindung bilden.

4. Band nach Anspruch 3,
**dadurch gekennzeichnet,**
**daß** die Befestigungsmittel in den Bandbolzen (8, 8') radial umgebendes Befestigungsbauteil umfassen, welches auf seiner Mantelfläche mindestens eine Vertiefung (Rundumnut 24) umfaßt, in die mindestens eine an der Innenfläche der Abdeckhülse (40, 40') vorgesehene Rastnase (20, 25') in Eingriff brinbbar ist.

5. Band nach einem der Ansprüche 1 bis 4,
**dadurch gekennzeichnet,**
**daß** die Abdeckhülse (40, 40') an ihrem freien, stimseitigen Ende eine die Stirnseite zumindest im wesentlichen verschließende Abdeckkappe (44) trägt.

6. Band nach Anspruch 5,
**dadurch gekennzeichnet,**
**daß** die Abdeckkappe (44) einen in die Abdeckhülse (40, 40') einführbaren Fortsatz (45) aufweist, in die mindestens eine an der Innenfläche der Abdeckhülse (40, 40') vorgesehene Rastnase (25, 25') wahlweise in Eingriff bringbar ist.

7. Band nach einem der Ansprüche 1 bis 6, mit einer Einrichtung zur Verstellung der Höhenlage des mindestens einen Flügelbandteils (20, 20') über den mindestens einen Rahmenbandteil (10, 10') in Richtung der Längsachse (9, 9') des Bandbolzens (8, 8') um einen vertikalen Verstellweg,
**dadurch gekennzeichnet,**
**daß** zwischen der Unterseite der Abdeckkappe (44) und der dieser zugewandten Stirnseite des abgedeckten Bandteils ein Abstand besteht, der zumindest der Länge des vertikalen Verstellwegs entspricht.

8. Band nach einem der Ansprüche 1 bis 7,
**dadurch gekennzeichnet,**
**daß** an dem einen größeren Außenquerschnitt aufweisenden Bandteil eine zweite Abdeckhülse (50), die diesen Bandteil zumindest teilweise umgibt, vorgesehen ist.

9. Band nach Anspruch 8,
**dadurch gekennzeichnet,**
**daß** der Außenquerschnitt der zweiten Abdeckhülse (50) dem Außenquerschnitt der Abdeckhülse (40) zumindest im wesentlichen entspricht.

## Claims

1. Strip for doors, windows or the like,
with a frame strip part (10, 10') to be fastened to the fixed frame (1) of the door, the window or the like,
with at least one leaf/casement strip part (20, 20') to be fastened to the leaf or casement (2) of the door, the window or the like,
with at least one vertical strip bolt (8, 8'), passing through the hinge parts (13, 18, 26, 27, 28), arranged one above the other, of the strip parts (10, 10', 20, 20') for the hinge-like pivotable connection of the strip parts (10, 10', 20, 20')
and with means (30, 30') which are provided in at least one of the strip parts and by which the strip bolt (8, 8') can be shifted transversely in relation to its longitudinal axis (9, 9') by an adjustment path and can be fixed,
the hinge part either of the frame strip part (10, 10') or of the leaf/casement strip part (20, 20') having a cross-sectional surface area which is smaller than the cross-sectional surface area of the other strip part respectively, in such a way that the outer circumference of the cross section of the one strip part is smaller than the circumference of the cross section of the other strip part, at least in the adjusting direction,
**characterized**
**in that** at least one covering sleeve (40) is provided, at least partly enclosing the hinge part of the at least one strip part and extending over the length of the hinge part having a smaller cross-sectional surface area, the inner cross-sectional surface area of the covering sleeve (40) being dimensioned in such a way that between its inner lateral surface (42) and the outer circumferential surface (41) of the surrounding hinge part there remains a gap (43), the width of which is at least as great as the adjustment path, and in that fastening means for fixing the covering sleeve (40) are provided on the other strip part, on the end face towards the one strip part.

2. Strip according to Claim 1, **characterized in that** the covering sleeve (40) has a clearance (46), through which means for adjusting the strip bolt are accessible for the purpose of actuation.

3. Strip according to Claim 1 or 2, **characterized in that** the fastening means and the covering sleeve (40) are formed in such a way that they form a latching connection which can be optionally brought into engagement.

4. Strip according to Claim 3, **characterized in that** the fastening means comprise a fastening component which radially surrounds the strip bolt (8, 8') and comprises on its lateral surface at least one depression (all-round groove 24), into which at least one latching lug (20, 25') provided on the inner surface of the covering sleeve.(40, 40') can be brought into engagement.

5. Strip according to one of Claims 1 to 4, **characterized in that** the covering sleeve (40, 40') bears at its free, extreme end a covering cap (44), which at least substantially closes the end face.

6. Strip according to Claim 5, **characterized in that** the covering cap (44) has a continuation (45), which can be introduced into the covering sleeve (40, 40') and into which at least one latching lug (25, 25') provided on the inner surface of the covering sleeve (40, 40') can be optionally brought into engagement.

7. Strip according to one of Claims 1 to 6, with a device for adjusting the position in terms of height of the at least one leaf/casement strip part (20, 20') above the at least one frame strip part (10, 10') in the direction of the longitudinal axis (9, 9') of the strip bolt (8, 8') by a vertical adjustment path, **characterized in that** between the underside of the covering cap (44) and the end face towards the latter of the covered strip part there is a distance which corresponds at least to the length of the vertical adjustment path.

8. Strip according to one of Claims 1 to 7, **characterized in that** on the strip part having a larger outer cross section there is provided a second covering sleeve (50), which at least partly surrounds this strip part.

9. Strip according to Claim 8, **characterized in that** the outer cross section of the second covering sleeve (50) at least substantially corresponds to the outer cross section of the covering sleeve (40).

## Revendications

1. Penture pour portes, fenêtres ou similaires, avec une partie de penture de cadre (10, 10') destinée à être fixée sur le cadre fixe (1) de la porte, de la fenêtre ou similaire,
avec au moins une partie de penture de vantail (20, 20') destinée à être fixée sur le vantail (2) de la porte, fenêtre ou similaire,
avec au moins une fiche de gond verticale (8, 8') traversant les parties de charnière (13, 18, 26, 27, 28) disposées les unes au-dessus des autres des parties de penture (10, 10', 20, 20'), pour la connexion pivotante de type charnière des parties de penture (10, 10', 20, 20'),
et avec des moyens (30, 30') prévus dans au moins l'une des parties de penture, permettant de décaler d'une distance de réglage et de fixer la fiche de gond (8, 8') transversalement à son axe longitudinal (9, 9'),
la partie de charnière de la partie de penture de cadre (10, 10') ou de la partie de penture de vantail (20, 20') présentant une surface en section transversale qui est plus petite que la surface en section transversale de l'autre partie de penture respective, de telle sorte que la périphérie extérieure de la section transversale d'une partie de penture soit plus petite au moins dans la direction du réglage que la périphérie de la section transversale de l'autre partie de penture,
**caractérisée en ce que**
au moins une gaine de recouvrement (40) entourant au moins partiellement la partie de charnière de l'au moins une partie de penture, s'étendant sur la longueur de la partie de charnière présentant une surface en section transversale plus petite est prévue, la surface en section transversale intérieure de la gaine de recouvrement (40) étant dimensionnée de telle sorte qu'entre sa surface d'enveloppe intérieure (42) et la surface périphérique extérieure (41) de la partie de charnière entourée, il demeure une fente (43) dont la largeur est au moins égale à la distance de réglage,
et **en ce que** sur l'autre partie de penture du côté frontal tourné vers la première partie de penture sont prévus des moyens de fixation pour la fixation de la gaine de recouvrement (40).

2. Penture selon la revendication 1,
**caractérisée en ce que**
la gaine de recouvrement (40) présente un évidement (46) à travers lequel des moyens pour le réglage de la fiche de gond sont accessibles en vue d'un actionnement.

3. Penture selon la revendication 1 ou 2,
**caractérisée en ce que**
les moyens de fixation et la gaine de recouvrement (40) sont réalisés de telle sorte qu'ils forment une connexion par encliquetage pouvant être engagée de manière sélective.

4. Penture selon la revendication 3,
**caractérisée en ce que**
les moyens de fixation comprennent un composant de fixation entourant radialement la fiche de gond (8, 8') lequel comprend sur sa face d'enveloppe au moins un renfoncement (rainure périphérique ronde 24), dans lequel au moins un nez d'encliquetage (20, 25') prévu sur la face intérieure de la gaine de recouvrement (40, 40') peut venir en prise.

5. Penture selon l'une quelconque des revendications 1 à 4,
**caractérisée en ce que**
la gaine de recouvrement (40, 40') porte à son extrémité frontale libre un capuchon de recouvrement (44) fermant au moins essentiellement le côté frontal.

6. Penture selon la revendication 5,
**caractérisée en ce que**
le capuchon de recouvrement (44) présente une saillie (45) pouvant être insérée dans la gaine de recouvrement (40, 40'), dans laquelle au moins un nez d'encliquetage (25, 25') prévu sur la face intérieure de la gaine de recouvrement (40, 40') peut être inséré de manière sélective.

7. Penture selon l'une quelconque des revendications 1 à 6, comprenant un dispositif pour le réglage de la position en hauteur de l'au moins une partie de penture de vantail. (20, 20') sur au moins une partie de penture de cadre (10, 10') dans la direction de l'axe longitudinal (9, 9') de la fiche de gond (8, 8') d'une distance de réglage verticale,
**caractérisée en ce qu'**
il existe entre le côté inférieur du capuchon de recouvrement (44) et le côté frontal de la partie de penture recouverte, tourné vers lui, une distance qui correspond à au moins la longueur de la distance de réglage verticale.

8. Penture selon l'une quelconque des revendications 1 à 7,
**caractérisée en ce que**
l'on prévoit sur la partie de penture présentant une section transversale plus grande une deuxième gaine de recouvrement (50) qui entoure cette partie de penture au moins partiellement.

9. Penture selon la revendication 8,
**caractérisée en ce que**
la section transversale extérieure de la deuxième gaine de recouvrement (50) correspond au moins essentiellement à la section transversale extérieure de la gaine de recouvrement (40).
